# EUROPÄISCHE PATENTSCHRIFT

(11) **EP 2 413 038 B1**
(45) Veröffentlichungstag und Bekanntmachung des Hinweises auf die Patenterteilung: **26.02.2020**
(21) Anmeldenummer: 11174489.2
(22) Anmeldetag: 19.07.2011
(51) Int. Cl.: F24C 15/10

(54) **Gaskochfläche**
Gas cooking area
Surface de cuisson au gaz

(30) Priorität: 29.07.2010 ES 201031187
(43) Veröffentlichungstag der Anmeldung: 01.02.2012
(73) Patentinhaber: BSH Hausgeräte GmbH, 81739 München (DE)
(72) Erfinder: Gonzalez Llana, Enrique, 39310 Miengo (ES); Oberhomburg, Martin, 58300 Wetter (DE); Placer Maruri, Emilio, 39120 Liencres (ES)

(56) Entgegenhaltungen:
- EP-A2- 2 189 728
- JP-A- 2004 245 553

## Beschreibung

Die vorliegende Erfindung betrifft eine Gaskochfläche mit Gasbrennern und einer Primärluftzufuhr für die Gasbrenner.

Bei Gaskochflächen, die beispielsweise als Kochmulden ausgestaltet sind oder als Einbaukochflächen beispielsweise in Arbeitsplatten eingesetzt werden, muss, um eine zuverlässige Verbrennung des Gases zu gewährleisten, eine ausreichende Primärluftzufuhr vorgesehen werden. Bei bekannten Standherden mit Gaskochstellen erfolgt die Primärluftzufuhr zum Beispiel von unterhalb oder seitlich des Gehäuses des Herdes. Insbesondere bei Einbaukochflächen, die einen möglichst glatten Abschluss mit einer Arbeitsplatte haben sollen, sind die Volumen unterhalb der Kochfläche meist geschlossen und ermöglichen nicht ohne zusätzliche Maßnahmen eine ausreichende Primärluftzufuhr.

In der Vergangenheit wurden daher, zum Beispiel wie in der US 2004/0177841 A1 beschrieben, mit Profilen bedeckte Öffnungen in der Kochflächenoberseite vorgesehen, damit Luft in den Bereich unterhalb der Kochfläche eindringen kann und als Primärluft mit dem Gasbrenner verbrannt wird. Aus der DE 10 2008 017 398 A1 ist ein Gaskochfeld bekannt, wobei die Kochmulde oder Kochfeldplatte mit Luftöffnungen an einer Längsseite versehen ist, um die Primärluftzufuhr zu erzielen. Diese bekannten Maßnahmen sind teilweise ästhetisch nicht ansprechend und können darüber hinaus die Reinigung des Kochfeldes erschweren, da Reinigungsmittel durch die Öffnungen in den Innenraum des Gaskochfeldes gelangen können. Ferner offenbart die EP 2 189 728 A2 eine Gaskochmulde mit einer Kochfeldplatte, insbesondere aus Glaskeramik, Hartglas oder Edelstahl, sowie einer die Gaskochmulde nach unten begrenzenden Wanne, wobei die Kochfeldplatte zumindest eine Aussparung zur Aufnahme je eines Brenners aufweist, wobei Öffnungen zum Einlassen von Verbrennungsluft in einen von Kochfeldplatte und Wanne begrenzten Raum vorgesehen sind, dadurch gekennzeichnet, dass die Öffnungen in der Wandung einer in vertikaler Richtung bewegbaren Lufteinlasseinrichtung vorgesehen sind.

Es ist daher eine Aufgabe der vorliegenden Erfindung, eine verbesserte Gaskochfläche zu schaffen.

Diese Aufgabe wird durch ein Gaskochfeld mit den Merkmalen des Patentanspruchs 1 gelöst.

Demgemäß wird ein Gaskochfeld vorgeschlagen, welches eine Kochfeldplatte und mindestens einen in der Kochfeldplatte angeordneten Gasbrenner umfasst. Die Kochfeldplatte hat mindestens eine von einem Deckel abdeckbare Öffnung zur Primärluftzufuhr für den Gasbrenner. Dabei deckt der Deckel die Öffnung in einer Schließposition mit Hilfe eines Elektromagneten gehalten ab und der Deckel gibt mit Hilfe eines Federelements federmechanisch getrieben die Öffnung in einer Öffnungsposition frei und verbleit in der Öffnungsposition.

Durch den Deckel, der beispielsweise als rechteckige Platte ausgeführt sein kann, ist es zum einen möglich, die Kochfeldplatte ästhetisch abzuschließen, ohne dass, insbesondere bei einer Schließposition, die Öffnung sichtbar ist. Dadurch wird auch die Reinigung der Kochfeldplatte und des Gaskochfeldes insgesamt erleichtert. Beim Betrieb des Gasbrenners kann die Klappe, beispielsweise durch eine Feder als Federelement, bewegt werden und dadurch die Öffnung in der Kochfeldplatte freigeben, so dass Primärluft in den Bereich unterhalb der Kochfeldplatte eindringen kann.

Erfindungsgemäß öffnet die Platte in der Öffnungsposition nach oben hin. Somit kann Primärluft von oberhalb der Kochfeldplatte in den Innenraum des Gaskochfeldes bzw. unterhalb der Kochfeldplatte eindringen und zuverlässig zu dem oder den Gasbrennern geführt werden.

In einer Ausführungsform ist der Deckel mit Hilfe eines Rastmechanismus in der Schließposition gehalten. Eine Verrastung, die insbesondere durch einen Elektromagneten unterstützt wird, kann ein zuverlässiger Abschluss der Öffnung in der Schließposition erzielt werden. Es ist zum Beispiel denkbar, dass die Bedienperson nach Nutzung des Gaskochfeldes, den Deckel von seiner Öffnungsposition entgegen der Federkraft des Federelementes in die Schließposition versetzt und mit Hilfe des Rastmechanismus und des Elektromagneten dieser dort verbleibt.

In der erfindungsgemäßen Ausführungsform des Gaskochfeldes sind das Federelement und der Elektromagnet derart angeordnet, dass ein Rückstellkraft des Federelementes und eine Haltekraft des Elektromagneten entgegengesetzt wirken. Beim Betrieb des Gasbrenners wird dann der beispielsweise als Klappe ausgeführte Deckel durch die Feder nach oben gedrückt und verbleibt in der Öffnungsposition. Nach Gebrauch wird die Klappe in die Schließposition versetzt und dort durch einen Magneten, insbesondere Elektromagneten gehalten.

Es ist denkbar, dass ein Bedienelement für den Gasbrenner, wie beispielsweise ein Bedienknebel oder -Knauf über Wirkverbindung an den Elektromagneten gekoppelt ist. Dann kann beim In-Gang-Setzen des Gasbrenners, beispielsweise ein Steuersignal von dem Bedienelement an den Elektromagneten gesendet werden, woraufhin dieser den Deckel freigibt und der Deckel von dem Federelement in seine Öffnungsposition versetzt wird. Die Bewegung des Deckels durch das Federelement kann insbesondere gedämpft sein, so dass eine langsame harmonische Bewegung beim Öffnen oder Öffnungsvorgang des Deckels erzielt wird.

Ferner kann das Gaskochfeld in einer weiteren Ausführungsform eine Zündeinheit zum Auslösen eines Zündvorgangs für den Gasbrenner umfassen. Dann wird vorzugsweise die Zündeinheit oder ein Bedienelement für die Zündeinheit über Wirkverbindung mit dem Elektromagneten gekoppelt. Das Gaskochfeld wird dann vorzugsweise derart eingerichtet, dass beim Auslösen des Zündvorgangs der Elektromagnet angesteuert wird und dieser den Deckel aus der Schließposition freigibt. Somit ist gewährleistet, dass beim Beginn des Brennvorgangs ausreichend Primärluft durch die Öffnung in der Kochfeldplatte zum Brenner gelangt.

Das Gaskochfeld kann derart ausgestaltet sein, dass die Kochfeldplatte mehrere Öffnungen umfasst, welche von dem Deckel abdeckbar sind. Selbstverständlich ist es auch möglich, dass Gaskochfeld mit mehreren Deckeln auszustatten. Als Materialien für die Deckel haben sich Aluminium, Stahl, Glas oder Glaskeramik als geeignet erwiesen. Allerdings sind auch weitere Materialien denkbar, die beispielsweise noch mit einer Lackoberfläche versehen werden können, um allen ästhetischen Ansprüchen zu genügen.

Vorzugsweise bildet der Deckel in der Schließposition mit der Kochfeldplatte eine ebene Oberfläche. Dadurch wird eine besonders leichte Reinigung des Gaskochfeldes erreicht. Optional kann das Gaskochfeld mit einem Dichtungselement ausgestattet sein, welches in der Schließposition zwischen einer Auflagefläche der Öffnung und dem Deckel vorgesehen ist. Das Dichtungselement, wie beispielsweise ein Dichtring schafft einen dichtenden Abschluss zwischen dem Deckel und der Auflagefläche.

In einer alternativen Ausführungsform des Gaskochfeldes ist der Deckel senkrecht zu der Kochfeldplatte in der Öffnung geführt. Beispielsweise in der Art eines Stempels kann der Deckel senkrecht hoch und herunter gefahren werden, wobei bei einer Öffnungsbewegung die Federwirkung des Federelements den Deckel angetreibt, und beim Schließen beispielsweise der Deckel manuell nach unten gedrückt wird.

Bei einer bevorzugten Ausführungsform des Gaskochfeldes ist der Deckel in der Art einer Abdeckklappe mit einem Scharnier ausgeführt. Dabei hat das Scharnier eine Scharnierachse. Durch eine Abdeckklappe lassen sich verschiedene Geometrien verwirklichen und insbesondere mehrere Öffnungen abdecken.

Bei einer Ausführungsform ist der Deckel zumindest während einer Öffnungsbewegung von der Schließposition zu der Öffnungsposition derart ausgeführt, dass zunächst eine Bewegung senkrecht zu der Kochfeldplatte und anschließend eine Drehbewegung des Deckels um die Scharnierachse erfolgt. Es lässt sich eine besonders ansprechende Bewegung beim Öffnen der Primärluftzufuhr erzielen.

Alternativ kann der Deckel auch zumindest während einer Öffnungsbewegung von der Schließposition zu der Öffnungsposition derart geführt sein, dass zunächst eine Bewegung parallel zu der Kochfeldplatte und anschließend eine Drehbewegung des Deckels um die Scharnierachse erfolgt.

Die Scharnierachse ist vorzugsweise zwischen der Öffnung und Bedienelementen für das Gaskochfeld angeordnet. Damit ergibt sich ein Aufklappen des als Abdeckklappe ausgeführten Deckels derart, dass der Bediener auf die Fläche der Abdeckklappe blickt und nicht die Öffnung erkennt. Die Öffnung ist vorzugsweise an einer Wandseite des eingebauten Gaskochfeldes vorgesehen und daher am distal von der Vorderseite des Kochfeldes.

Der Deckel kann an mindestens einem Scharnierarm befestigt sein, wobei der Scharnierarm durch die Öffnung greift. Durch diese Ausführungsform kann die Scharnierachse auch unterhalb der Kochfeldplatte angeordnet sein und die Abdeckklappe beschreibt eine Art Kreisbogen in Richtung zum Bediener des Kochfeldes.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigt dabei:
- Figur 1:: eine Darstellung einer ersten Ausführungsform eines Gaskochfeldes in der Draufsicht;
- Figur 2:: eine schematische Darstellung einer ersten Ausführungsform einer Primärluftzufuhrklappe eines Gaskochfeldes im Querschnitt;
- Figur 3:: eine schematische Darstellung einer zweiten Ausführungsform einer Primärluftzufuhrklappe eines Gaskochfeldes im Querschnitt;
- Figur 4:: eine perspektivische Darstellung einer dritten Ausführungsform einer Primärluftzufuhrklappe eines Gaskochfeldes;
- Figur 5:: eine perspektivische Darstellung einer vierten Ausführungsform einer Primärluftzufuhrklappe eines Gaskochfeldes;
- Figur 6:: eine schematische Darstellung zur Erläuterung eines ersten Bewegungsablaufs einer Primärluftzufuhrklappe eines Gaskochfeldes; und
- Figur 7:: eine schematische Darstellung zur Erläuterung eines zweiten Bewegungsablaufs einer Primärluftzufuhrklappe eines Gaskochfeldes.

In den Figuren sind gleiche oder funktionsgleiche Elemente mit denselben Bezugszeichen versehen, sofern nichts anderes angegeben ist.

Figur 1 zeigt ein erstes Ausführungsbeispiel eines Gaskochfeldes in der Draufsicht. Das Gaskochfeld 1 umfasst eine Kochfeldplatte 2, die beispielsweise aus Glas oder Glaskeramik ausgeführt ist, aber auch insbesondere aus Metall gefertigt sein kann. In Öffnungen der Kochfeldplatte sind Gasbrenner 3, 4, 5, 6 eingesetzt. Jedem Gasbrenner 3, 4,5, 6 ist eine Zündeinheit 22 zugeordnet, welche jeweils einen Zündvorgang über Bedienelemente 7, 8, 9, 10 für die Gasbrenner 3, 4, 5, 6 gesteuert auslösen kann. Die Bedienknebel oder Knäufe 7, 8, 9, 10 sind in einem vorderen, dem Bediener zugewandten Bedienfeld 11 angeordnet.

Damit von der Oberseite des Gaskochfelds 1 Primärluft an die Gasbrenner 3, 4, 5, 6 gelangen kann, ist eine Öffnung 12 in der Kochfeldplatte 2 vorgesehen. Die Öffnung 12, welche gestrichelt dargestellt ist, wird über einen Deckel 13, der beispielsweise als Abdeckplatte ausgeführt sein kann, abgedeckt.

Die Figuren 2 und 3 zeigen schematisch mögliche Ausführungsformen für entsprechende Primärluftzuführklappen im Querschnitt. Die Figur 2 zeigt eine erste Ausführungsform eines Deckels für eine Öffnung in der Kochfeldplatte als Abdeckklappe. Man erkennt in der Figur 2A zunächst die Kochfeldplatte 2, welche von einer Öffnung 12 durchbrochen ist. Die Öffnung 12 ist von einer beispielsweise rechteckigen Abdeckklappe 13 in einer Schließposition bedeckt. Die Abdeckklappe ist um eine Scharnierachse 17 drehbar angeordnet. Das heißt, sie kann in eine Öffnungsposition gebracht werden, indem sie um eine Kante, die an die Scharnierachse 17 grenzt, gedreht wird. Dies ist in der Figur 2B dargestellt. In der Orientierung der Figur 2 ist beispielsweise ein Bedienfeld für eine Bedienperson auf der rechten Seite angeordnet. Ein Öffnungsspalt, der sich durch das Hochklappen oder Drehen um die Scharnierachse 17 der Klappe 13 ergibt, ist somit von dem Bediener oder der Bedienperson abgewandt. Häufig ist das Kochfeld an einer Wand eingebaut, so dass beispielsweise die in der Orientierung der Figur 2B linke Seite, an eine senkrechte Wand anschließen kann.

Die Figur 3 zeigt eine schematische Darstellung einer zweiten Ausführungsform eines Deckels für eine Primärluftzufuhröffnung im Querschnitt. Man erkennt in der Figur 3, die von einer Öffnung durchbrochene Kochfeldplatte 2. Die Öffnung ist beispielsweise durch einen runden Stopfen, Stempel oder Stift 14 verschlossen. Die Kochfeldplatte 2 und die Oberfläche des als Stopfen oder Stempel ausgeführten Deckels 14 schließen eben ab. Dabei zeigt die Figur 3A eine Schließposition und die Figur 3B eine Öffnungsposition des Deckels 14. In der Öffnungsposition, welche durch Federkraft und Bewegung des Deckels nach oben erreicht werden kann, ergeben sich Öffnungen zwischen der Oberseite der Kochfeldplatte 2 und der Unterseite der Kochfeldplatte 2, also dem Innenraum des entsprechenden Gaskochfeldes. In der Ausführungsform der Figur 3 wird der Deckel bzw. Stempel oder Stopfen 14 senkrecht zur Ebene der Kochfeldplatte 2 bewegt. Es ergeben sich Öffnungen und Luftkanäle für die Primärluft PL.

In den Figuren 2 und 3 ist, obwohl nicht explizit dargestellt, vorgesehen, dass die Schließposition mit Hilfe eines Elektromagneten gehalten wird und die Öffnungsposition mit Hilfe der Federwirkung beispielsweise eines Federelementes erzielt wird. In beiden Fällen kann ein Bediener nach Gebrauch des Gasbrenners oder der Gaskochfläche, den als Abdeckklappe 13 oder Stempel 14 ausgeführten Deckel von der Öffnungsposition in den Figuren 2B, 3B wieder zurück in seine Schließposition, vgl. Figuren 2A, 3A, versetzen.

Die Figur 4 zeigt eine perspektivische Darstellung einer dritten Ausführungsform einer Primärluftzuführklappe eines Gaskochfeldes. Die Ausführungsform, welche in der Figur 4 dargestellt ist, umfasst eine mehrteilige Abdeckklappe 13 mit einer Halteplatte 13A und einer Abdeckplatte 13B. Die Abdeckplatte 13B kann insbesondere in demselben Material ausgeführt sein, wie die Kochfeldplatte, welche hier nicht vollständig dargestellt ist, in die Gasbrenner und beispielsweise Topfträger eingesetzt sind.

Die Figur 4 zeigt einen Ausschnitt der Kochfeldplatte 2, welche drei im Wesentlichen ovale Öffnungen 12A, 12B, 12C aufweist. Damit ein besonders dichter Schluss zwischen der Abdeckplatte 13 bzw. der Halteplatte 13A, der Abdeckplatte und der Kochfeldplatte 2 erzielt werden kann, sind Dichtungselemente 20A, 20B, 20C vorgesehen. Die Dichtungselemente 20A, 20B, 20C können beispielsweise aus wärmebeständigem Kunststoff wie Teflonmaterial ausgeführt sein. Die Dichtringe liegen im Schließzustand zwischen der Halteplatte 13A und einem umlaufenden Randbereich um die Öffnungen 12A, 12B, 12C der Kochfeldplatte 2.

Die Öffnungs- und Schließbewegung der Abdeckplatte 13A, 13B ist im Wesentlichen durch einen Scharniermechanismus bestimmt. Dazu sind zwei mit dem Bezugszeichen 18 versehene Scharnierarme um jeweils eine Scharnierachse 17 drehbar vorgesehen. Die Scharnierarme 18 durchgreifen die Öffnungen 12A und 12C und werden an die Halteplatte 13A befestigt. Es ist jeweils ein Federmechanismus an die Scharniere gekoppelt, welche eine Feder 15 aufweisen, die in der Orientierung der Figur 4 mittelbar eine Federkraft auf die Scharnierarme 18 und damit die Halteplatte 13A erzeugt. Die Federkraft ist in Richtung nach oben wirkend.

Ferner sind Rastmittel oder Rastmechanismen 21 vorgesehen, welche die Halteplatte 13A in einer Schließposition, also dichtend auf der Kochfeldplatte 2 aufliegend, im Zusammenspiel mit einem Elektromagneten 16 fixieren. Beim Bedienen oder Zünden des entsprechenden Gasbrenners wird der Elektromagnet 16 gelöst, so dass in einer Öffnungsbewegung die Scharnierarme 18 von unten durch die Öffnungen 12A, 12C greifen und die Abdeckplatte 13 nach oben drücken. Damit kann Primärluft an die Gasbrenner durch die Öffnungen 12A, 12B, 12C von oben zu den Brennern gelangen.

Die Figur 5 zeigt eine perspektivische Darstellung einer vierten Ausführungsform einer Primärluftzufuhrklappe für ein Gaskochfeld.

Die in der Figur 5 dargestellte Ausführungsform einer Primärluftzufuhrklappe hat einen runden Querschnitt, der in eine runde, beispielsweise kreisrunde Öffnung einer Kochfeldplatte eingesetzt werden kann. Die Figur 5 zeigt einen als Hülse 19 ausgestalteten Einsatz, der in eine in der Figur 5 nicht dargestellte Primärluftzufuhröffnung eingeführt werden kann. In den Einsatz wird ein Dichtungselement 20 eingesetzt. Die in der Figur 5 dargestellte Abdeckklappe 14 hat beispielsweise eine aus Kunststoff ausgeführte Halteplatte 14A, an die insbesondere aus ästhetischen Erwägungen heraus, eine Metallabdeckung 14B, befestigt ist.

Die Figur 5 zeigt ferner ein Scharnierteil 23, an das die Halteplatte 14A im zusammengesetzten Zustand befestigt ist. Ferner ist eine Spiralfeder 15 als Federelement vorgesehen, welche mit dem Scharnierteil 23 gekoppelt ist und eine Federwirkung derart erzeugt, dass die Halteplatte 14A mit der Abdeckplatte 14B nach oben gedrückt wird.

Ferner ist in der Figur 5 ein Elektromagnet 16 gezeigt, der in Schließposition des Deckels 14 diesen, vorzugsweise in Zusammenspiel mit einem hier nicht dargestellten Rastmechanismus, hält. An die Feder 15 ist eine Zahnstange 21 gekoppelt, welche dem Dämpfen einer Öffnungsbewegung dient. Die Zahnstange ist mit einer hier nicht dargestellten Dämpfung gekoppelt, so dass eine harmonische Öffnungsbewegung nach Auslösen des Elektromagneten erfolgt.

In den Figuren 6 und 7 sind schematische Darstellungen zur Erläuterung von Bewegungsabläufen der Primärluftzuführklappe dargestellt.

Einen ersten möglichen Bewegungsablauf zeigt die Figur 6. In der Figur 6 ist die Kochfeldplatte 2 mit ihrer Öffnung und dem Deckel 13 im Querschnitt dargestellt. In der Figur 6A ist der Deckel 13 in einer Schließposition und bildet mit der Kochfeldplatte 2 eine ebene Oberfläche, die sich leicht reinigen lässt. In einer ersten Bewegungsphase erfolgt beim Bewegungsablauf von der Schließposition zur Öffnungsposition zunächst eine Bewegung des Deckels senkrecht zur Kochfeldplatte 2. Dies ist in der Figur 6B angedeutet. Der Pfeil R1 zeigt normal zur Kochfeldplattenebene, also senkrecht zur Kochfeldplatte 2. Anschließend erfolgt in einer zweiten Bewegungsphase, wie es in der Figur 6C dargestellt ist, eine Rotation um eine Scharnierachse 17, die im Bereich einer Kante der Öffnung der Kochfeldplatte vorgesehen ist. Man erkennt in der Figur 6C die Rotation R2.

Ein alternativer Bewegungsablauf ist in der Figur 7 dargestellt. In der Figur 7A liegt der Deckel 13 auf der Öffnung 12 der Kochfeldplatte 2 in seiner Schließposition. In einer ersten Bewegungsphase, die in der Figur 7B illustriert ist, erfolgt ein Verschieben entlang der Ebene der Kochfeldplatte 2. Dies ist mit dem Pfeil R1' angedeutet. Es ergibt sich somit eine Parallelbewegung des Deckels 13 entlang der Kochfeldplattenebene. Anschließend erfolgt in einer zweiten Bewegungsphase eine Rotation um eine Dreh- oder Rotationsachse 17, wie es der Pfeil R2 in der Figur 7C andeutet. Die Rotationsachse 17 ist im Bereich einer Kante der Öffnung der Kochfeldplatte 2 vorgesehen. Die in den Figuren 6 und 7 schematisch dargestellten Bewegungsabläufe führen zu einer besonders harmonischen Wahrnehmung der Öffnungsbewegung der Abdeckklappe.

Die Kombination einer in der Kochfeldplatte vorgesehenen Öffnung mit einem Klapp- oder Schließmechanismus der einerseits federmechanisch getrieben ist und andererseits über einen Elektromagnet entriegelt wird, führt zu einer besonders einfachen Bedienung und zuverlässigen Primärluftzufuhr. Insbesondere wenn ein Entriegelungsmechanismus mit Bedienelementen für die vorgesehenen Gasbrenner bekoppelt ist, wird auch bei Gaskochflächen, die in Möbel eingebaut sind oder in nicht frei stehende Arbeitsplatten eingesetzt werden, eine guten Primärluftzufuhr erreicht.

### Verwendete Bezugszeichen:

- 1: Gaskochfeld
- 2: Kochfeldplatte
- 3, 4, 5, 6: Gasbrenner
- 7, 8, 9, 10: Bedienelemente
- 11: Bedienfeld
- 12: Öffnung
- 13, 14: Deckel
- 13A: Halteplatte
- 13B: Abdeckplatte
- 14A: Halteplatte
- 14B: Abdeckplatte
- 15: Feder
- 16: Elektromagnet
- 17: Scharnierachse
- 18: Scharnierarm
- 19: Hülse
- 20: Dichtung
- 20A, 20B, 20C: Dichtungselement
- 21: Rastmechanismus
- 22: Zündeinheit
- 23: Scharnier
- 24: Zahnstange
- PL: Primärluft
- R1, R2, R1': Bewegungsrichtung

## Patentansprüche

1. Gaskochfeld (1) mit einer Kochfeldplatte (2) und einem Deckel (13, 14), mindestens einem in der Kochfeldplatte (2) angeordneten Gasbrenner (3), wobei die Kochfeldplatte (2) mindestens eine von dem Deckel (13, 14) abdeckbare Öffnung (12) zur Primärluftzufuhr für den Gasbrenner (3) aufweist,
**dadurch gekennzeichnet,**
**dass** das Gaskochfeld ein Federelement (15) und einen Elektromagneten (16) aufweist, dass der Deckel (13, 14) die Öffnung (12) in einer Schließposition mit Hilfe des Elektromagneten (16) gehalten abdeckt und der Deckel (13, 14) mit Hilfe des Federelements (15) in einer Öffnungsposition die Öffnung (2) freigibt, indem er von dem Federelement (15) nach oben gedrückt wird, und
**dass** das Federelement (15) und der Elektromagnet (16) derart eingerichtet sind, dass eine Rückstellkraft des Federelements (15) und eine Haltekraft des Elektromagneten (16) entgegengesetzt wirken.

2. Gaskochfeld (1) nach Anspruch 1, **dadurch gekennzeichnet, dass** der Deckel (13, 14) zusätzlich mit Hilfe eines Rastmechanismus (21) in der Schließposition gehalten wird.

3. Gaskochfeld (1) nach einem der Ansprüche 1 - 2, **dadurch gekennzeichnet, dass** ein Bedienelement (7) für den Gasbrenner (3) über Wirkverbindung an den Elektromagneten (16) gekoppelt ist.

4. Gaskochfeld (1) nach einem der Ansprüche 1 - 3, **dadurch gekennzeichnet, dass** eine Zündeinheit (22) zum Auslösen eines Zündvorgangs oder ein Bedienelement (7) für die Zündeinheit (22) über Wirkverbindung mit dem Elektromagneten (16) gekoppelt ist.

5. Gaskochfeld (1) nach einem der Ansprüche 1 - 4, **dadurch gekennzeichnet, dass** die Kochfeldplatte (2) mehrere Öffnungen (12A, 12B, 12C) umfasst, welche von dem Deckel (13, 14) abdeckbar sind.

6. Gaskochfeld (1) nach einem der Ansprüche 1 - 5, **dadurch gekennzeichnet, dass** der Deckel (13, 14) zumindest teilweise aus Aluminium oder Stahl, Glas oder Glaskeramik ausgeführt ist.

7. Gaskochfeld (1) nach einem der Ansprüche 1 - 6, **dadurch gekennzeichnet, dass** der Deckel (13, 14) in der Schließposition mit der Kochfeldplatte (2) eine ebene Oberfläche bildet.

8. Gaskochfeld (1) nach einem der Ansprüche 1 - 7, ferner mit einem Dichtungselement (20A, 20B, 20C), welches in der Schließposition zwischen einer Auflagefläche der Öffnung (12A, 12B, 12C) und dem Deckel (13, 14) vorgesehen ist.

9. Gaskochfeld (1) nach einem der Ansprüche 1 - 8, **dadurch gekennzeichnet, dass** der Deckel (14) senkrecht zu der Kochfeldplatte (2) in der Öffnung (12) geführt ist.

10. Gaskochfeld (1) nach einem der Ansprüche 1 - 8, **dadurch gekennzeichnet, dass** der Deckel (13) in der Art einer Abdecklappe mit einem Scharnier ausgeführt ist, wobei das Scharnier eine Scharnierachse (17) umfasst.

11. Gaskochfeld (1) nach Anspruch 10, **dadurch gekennzeichnet, dass** der Deckel (13) zumindest während einer Öffnungsbewegung von der Schließposition zu der Öffnungsposition derart geführt ist, dass zunächst eine Bewegung (R1) senkrecht zu der Kochfeldplatte (2) und anschließend eine Drehbewegung (R2) des Deckels (13) um die Scharnierachse (17) erfolgt.

12. Gaskochfeld (1) nach Anspruch 10, **dadurch gekennzeichnet, dass** der Deckel (13) zumindest während einer Öffnungsbewegung von der Schließposition zu der Öffnungsposition derart geführt ist, dass zunächst eine Bewegung (R1') parallel zu der Kochfeldplatte (2) und anschließend eine Drehbewegung (R2) des Deckels um die Scharnierachse (17) erfolgt.

13. Gaskochfeld (1) nach einem der Ansprüche 10 - 12, **dadurch gekennzeichnet, dass** die Scharnierachse (17) zwischen der Öffnung (12) und Bedienelementen (7, 8, 9, 10) für das Gaskochfeld (1) angeordnet ist.

14. Gaskochfeld (1) nach einem der Ansprüche 10 - 13, **dadurch gekennzeichnet, dass** der Deckel (13) an mindestens einem Scharnierarm (18) befestigt ist, wobei der Scharnierarm (18) durch die Öffnung (12A, 12C) greift.

## Claims

1. Gas hob (1) with a hotplate (2) and a cover (13, 14), at least one gas burner (3) arranged in the hotplate (2), wherein the hotplate (2) has at least one opening (12) which can be covered by the cover (13, 14) for the primary air supply to the gas burner (3),
**characterised in that**
the gas hob has a spring element (15) and an electromagnet (16), that the cover (13, 14) keeps the opening (12) covered in a closed position with the aid of the electromagnet (16) and the cover (13, 14) releases the opening (2) with the aid of the spring element (15) in an open position by it being pressed upward by the spring element (15), and
the spring element (15) and the electromagnet (16) are designed so that a reset force of the spring element (15) and a holding force of the electromagnetic (16) act opposingly.

2. Gas hob (1) according to claim 1, **characterised in that** the cover (13, 14) is additionally held in the closed position with the aid of a latching mechanism (21).

3. Gas hob (1) according to one of claims 1 - 2, **characterised in that** an operating element (7) for the gas burner (3) is coupled to the electromagnet (16) by way of an active connection.

4. Gas hob (1) according to one of claims 1 - 3, **characterised in that** an ignition unit (22) for triggering an ignition process or an operating element (7) for the ignition unit (22) is coupled to the electromagnet (16) by way of an active connection.

5. Gas hob (1) according to one of claims 1 - 4, **characterised in that** the hotplate (2) comprises a number of openings (12A, 12B, 12C) which can be covered by the cover (13, 14).

6. Gas hob (1) according to one of claims 1 - 5, **characterised in that** the cover (13, 14) is embodied at least partially from aluminium or steel, glass or glass ceramic.

7. Gas hob (1) according to one of claims 1 - 6, **characterised in that** in the closed position with the hotplate (2) the cover (13, 14) forms a flat surface.

8. Gas hob (1) according to one of claims 1 - 7, further with a sealing element (20A, 20B, 20C), which, in the closed position, is provided between a contact surface of the opening (12A, 12B, 12C) and the cover (13, 14).

9. Gas hob (1) according to one of claims 1 - 8, **characterised in that** the cover (14) is guided into the opening (12) at right angles to the hotplate (2).

10. Gas hob (1) according to one of claims 1 - 8, **characterised in that** the cover (13) is designed in the manner of a cover flap with a hinge, wherein the hinge comprises a hinge axis (17).

11. Gas hob (1) according to claim 10, **characterised in that** at least during an opening movement from the closed position to the open position, the cover (13) is guided so that a movement (R1) at right angles to the hotplate (2) takes place first and then a rotational movement (R2) of the cover (13) about the hinge axis (17) takes place.

12. Gas hob (1) according to claim 10, **characterised in that** at least during an opening movement the cover (13) is guided from the closed position to the open position so that a movement (R1') parallel to the hotplate (2) takes place first and then a rotational movement (R2) of the cover about the hinge axis (17) takes place.

13. Gas hob (1) according to one of claims 10 - 12, **characterised in that** the hinge axis (17) is arranged between the opening (12) and operating elements (7, 8, 9, 10) for the gas hob (1).

14. Gas hob (1) according to one of claims 10 - 13, **characterised in that** the cover (13) is fastened to at least one hinge arm (18), wherein the hinge arm (18) passes through the opening (12A, 12C).

## Revendications

1. Table de cuisson à gaz (1) avec une plaque de table de cuisson (2) et un couvercle (13, 14), au moins un brûleur à gaz (3) disposé dans la plaque de table de cuisson (2), dans laquelle la plaque de table de cuisson (2) comprend au moins une ouverture (12), pouvant être recouverte par le couvercle (13, 14), pour l'alimentation en air primaire pour le brûleur à gaz (3),
**caractérisée**
**en ce que** la table de cuisson à gaz comprend un élément ressort (15) et un électroaimant (16),
**en ce que** le couvercle (13, 14) recouvre de manière maintenue l'ouverture (12) dans une position de fermeture à l'aide de l'électroaimant (16) et le couvercle (13, 14) libère l'ouverture (2) dans une position d'ouverture à l'aide de l'élément ressort (15), du fait qu'il est poussé vers le haut par l'élément ressort (15), et
**en ce que** l'élément ressort (15) et l'électroaimant (16) sont conçus de telle sorte qu'une force de rappel de l'élément ressort (15) et une force de maintien de l'électroaimant (16) agissent de manière opposée.

2. Table de cuisson à gaz (1) selon la revendication 1, **caractérisée en ce que** le couvercle (13, 14) est de plus maintenu dans la position de fermeture à l'aide d'un mécanisme d'encliquetage (21).

3. Table de cuisson à gaz (1) selon l'une des revendications 1 à 2, **caractérisée en ce qu'**un élément de commande (7) pour le brûleur à gaz (3) est couplé à l'électroaimant (16) par liaison fonctionnelle.

4. Table de cuisson à gaz (1) selon l'une des revendications 1 à 3, **caractérisée en ce qu'**une unité d'allumage (22) pour le déclenchement d'un processus d'allumage ou un élément de commande (7) pour l'unité d'allumage (22) est couplé(e) à l'électroaimant (16) par liaison fonctionnelle.

5. Table de cuisson à gaz (1) selon l'une des revendications 1 à 4, **caractérisée en ce que** la plaque de table de cuisson (2) comporte plusieurs ouvertures (12A, 12B, 12C) qui peuvent être recouvertes par le couvercle (13, 14).

6. Table de cuisson à gaz (1) selon l'une des revendications 1 à 5, **caractérisée en ce que** le couvercle (13, 14) est réalisé au moins en partie en aluminium ou en acier, en verre ou en vitrocéramique.

7. Table de cuisson à gaz (1) selon l'une des revendications 1 à 6, **caractérisée en ce que** le couvercle (13, 14) forme une surface plane avec la plaque de table de cuisson (2) dans la position de fermeture.

8. Table de cuisson à gaz (1) selon l'une des revendications 1 à 7, avec en outre un élément d'étanchéité (20A, 20B, 20C), lequel est prévu, dans la position de fermeture, entre une surface d'appui de l'ouverture (12A, 12B, 12C) et le couvercle (13, 14).

9. Table de cuisson à gaz (1) selon l'une des revendications 1 à 8, **caractérisée en ce que** le couvercle (14) est guidé perpendiculairement à la plaque de table de cuisson (2) dans l'ouverture (12).

10. Table de cuisson à gaz (1) selon l'une des revendications 1 à 8, **caractérisée en ce que** le couvercle (13) est réalisé sous la forme d'un clapet de recouvrement avec une charnière, dans laquelle la charnière comporte un axe de charnière (17).

11. Table de cuisson à gaz (1) selon la revendication 10, **caractérisée en ce que** le couvercle (13) est guidé au moins pendant un mouvement d'ouverture de la position de fermeture à la position d'ouverture, de telle sorte que s'effectuent tout d'abord un mouvement (R1) perpendiculairement à la plaque de table de cuisson (2) et ensuite un mouvement de rotation (R2) du couvercle (13) autour de l'axe de charnière (17).

12. Table de cuisson à gaz (1) selon la revendication 10, **caractérisée en ce que** le couvercle (13) est guidé au moins pendant un mouvement d'ouverture de la position de fermeture à la position d'ouverture, de telle sorte que s'effectuent tout d'abord un mouvement (R1') parallèlement à la plaque de table de cuisson (2) et ensuite un mouvement de rotation (R2) du couvercle autour de l'axe de charnière (17).

13. Table de cuisson à gaz (1) selon l'une des revendications 10 à 12, **caractérisée en ce que** l'axe de charnière (17) est disposé entre l'ouverture (12) et des éléments de commande (7, 8, 9, 10) pour la table de cuisson à gaz (1).

14. Table de cuisson à gaz (1) selon l'une des revendications 10 à 13, **caractérisée en ce que** le couvercle (13) est fixé à au moins un bras de charnière (18), dans laquelle le bras de charnière (18) s'emboîte à travers l'ouverture (12A, 12C).
